# FASCICULE DE BREVET EUROPEEN

(11) **EP 0 797 755 B1**
(45) Date de publication et mention de la délivrance du brevet: **16.06.1999**
(21) Numéro de dépôt: 95942226.2
(22) Date de dépôt: 08.12.1995
(51) Int. Cl.: F41J 9/30, F41J 9/18

(54) **APPAREIL POUR LE LANCEMENT EN DOUBLE DE CIBLES DITES PIGEONS D'ARGILE**
ZWILLINGSTONTAUBENSCHLEUDER
APPARATUS FOR THE DOUBLE LAUNCHING OF TARGETS CALLED CLAY PIGEONS

(30) Priorité: 13.12.1994 FR 9415277
(43) Date de publication de la demande: 01.10.1997
(73) Titulaire: LAPORTE BALL TRAP, F-30600 Vauvert (FR)
(72) Inventeur: LAPORTE, Jean-Michel, F-06410 Biot (FR); PANARA, Paul, F-06270 Villeneuve-Loubet (FR)
(74) Mandataire: Hautier, Jean-Louis
(86) Numéro de dépôt international: FR9501625
(87) Numéro de publication internationale: WO9618864

(56) Documents cités:
- EP-A- 0 592 344
- GB-A- 2 189 154
- US-A- 4 699 116

## Description

L'invention a pour objet un appareil pour le lancement en doublé de cibles dites pigeons d'argile.

Pour le tir sportif, il peut être intéressant pour le tireur de tirer sur un doublé. L'appareil lanceur doit lancer simultanément deux cibles dites pigeons d'argile. Le tir de ce doublé doit être réalisé suivant des normes très précises quant aux vols identiques ou différents des cibles, quant à l'angle d'écartement autre leur trajectoire respective, quant à leur départ, leur altitude etc.

A ce jour, il existe des machines spécifiques pour le tir en doublé. Ces machines sont très onéreuses dans la mesure où elles ne peuvent servir qu'aux tirs en doublé. Les réglages du doublé sont souvent laborieux et ne peuvent être réalisés que par des personnes connaissant parfaitement la machine.

Un autre problème se pose également pour les appareils pour le lancement de cibles, il réside dans l'alimentation des barillets de cibles. Les barillets, dans une compétition, doivent être souvent réalimentés. Cela pose parfois des problèmes de main d'oeuvre.

L'état de la technique peut être défini par les brevets suivants :
- *Demande de brevet déposée le 2 septembre 1993 sous le n°* *93.10640 : appareil du type pour le lancement des pigeons d'argile ou cibles mobiles pour le tir sportif utilisant un barillet rotatif d'alimentation en cibles mobiles, un ou plusieurs moteurs assurant la rotation du barillet rotatif et le mouvement du bras d'éjection, un moyen d'actionnement en rotation assure la rotation de l'ensemble sur le support qui lui est ancré au sol, caractérisé par le fait que l'ensemble barillet, rampe de lancement, moteurs, est monté articulé sur un support d'assemblage qui vient s'emmancher sur un axe vertical solidaire du support d'ancrage ; un moteur assure, par une came et une biellette d'articulation, les réglages de positionnement horizontal de l'axe de tir et de l'ouverture de l'angle horizontal.*

*EP-0592.344 A1 : Appareil de lancement de cibles pour le tir dont la vitesse et la distance de projection sont variables, du type utilisant un barillet rotatif sur lequel sont chargées des cibles mobiles ; les cibles mobiles sont superposées les unes sur les autres en colonnes, maintenues par des tubes ou rouleaux verticaux disposés entre un plateau supérieur de maintien alésé ou possédant des bras rayonnants pour le stockage des cibles mobiles et un plateau inférieur de maintien alésé au niveau de chaque colonne de cibles ou possédant des bras rayonnants entre chaque colonne de cibles ; ledit plateau inférieur étant en position supérieure et parallèle par rapport à un plateau de base fixe qui comporte un alésage unique afin de permettre le passage des cibles mobiles qui sont réceptionnées sur un plateau de lancement placé devant un bras d'éjection, un ou plusieurs moteurs assurant la rotation du barillet et le mouvement du bras d'éjection caractérisé par le fait que le plateau de lancement est composé d'une rampe de lancement fixe et d'une rampe de lancement mobile et articulée selon un axe de pivotement sensiblement transversal dont les faces supérieures desdites rampes sont à une même hauteur inférieure et parallèle à la trajectoire de* *l'ensemble du bras d'éjection.*

Le lanceur est composé d'un châssis qui est monté mobile sur un socle, mobile verticalement et horizontalement. Sur le châssis sont montés deux bras de lancement indépendants, chacun à proximité d'un magasin d'alimentation, lesdits magasins peuvent être chargés de cibles de différentes tailles. Un plateau mobile verticalement permet d'alimenter les cibles vers le plateau de lancement commun aux deux bras de lancement. Une boîte de vitesse manoeuvre à la fois l'armement des bras et l'alimentation des cibles par un jeu de ressorts, de courroies, de chaînes et de biellettes.

Ce dernier brevet met en évidence d'une part, l'inconvénient d'un lanceur spécifique pour le doublé et d'autre part, la complexité de fabrication et de réglage dudit lanceur pour que le tir en doublé soit parfait.

*GB-A-2.189.154 (LAWRENCE) : Ce brevet, dont l'exposé est pris à base du préambule de la revendication 1, décrit un lanceur de cibles dites pigeon d'argile. Le lanceur de cibles comprend un châssis qui peut se déplacer à la fois verticalement et horizontalement de façon aléatoire. Deux bras de lancement indépendants avec chacun un barillet de pigeon d'argile amovible avec des barillets de même type comprenant des pigeons d'argile de tailles différentes sont installés sur le châssis. Un dispositif pneumatique de levage permet de faire monter les pigeons d'argile sur le dessus des barillets au niveau des bras de lancement. Deux ressorts sont fixés à une extrémité par un dispositif d'accrochage mobile et deux leviers à l'autre extrémité. L'engrenage peut faire tourner les bras de lancement afin de mettre sous tension les deux ressorts de lancement. L'engrenage peut aussi faire pivoter les barillets, les dispositifs d'accrochage amovibles des ressorts et contrôler les mouvements verticaux du châssis ainsi que les mouvements horizontaux du support portant le châssis.*

*Comme on peut le constater, ce brevet décrit un lanceur unique spécifique pour le doublé avec tous les inconvénients que veut éviter l'invention.*

L'appareil selon l'invention tend à résoudre tous ces inconvénients.

Il permet de fabriquer un lanceur notamment pour le tir en doublé et ce, essentiellement avec du matériel déjà existant et dont la fiabilité est connue. Il augmente l'autonomie d'un lanceur du fait du double barillet d'alimentation.

A cet effet, l'appareil pour le lancement en doublé de cibles dites pigeons d'argile est du type utilisant deux barillets rotatifs d'alimentation en cibles, un ou plusieurs moteurs assurant la rotation des barillets et les mouvements des bras d'éjection caractérisé par le fait qu'il est composé de deux lanceurs ayant les mêmes caractéristiques, disposés côte à côte, l'un étant le symétrique de l'autre par rapport à un plan de symétrie vertical qui les séparerait, les deux lanceurs ont leur rampe de lancement et leur bras de lancement, chacun à un niveau différent, ils sont montés solidaires d'un plateau oscillant, ledit plateau oscillant est monté sur un axe d'oscillation d'un plateau d'embase qui forme le socle fixe dudit appareil.

Le plateau oscillant est pourvu de moyens de réglage qui permettent de régler l'angle d'écartement entre l'axe de lancement d'un lanceur par rapport à l'axe de lancement de l'autre lanceur de manière à définir l'angle d'écartement entre les deux trajectoires des cibles.

Chaque lanceur a l'axe de rotation du bras de lancement qui est coaxial avec l'axe de pivotement dudit lanceur. L'axe de pivotement de chaque lanceur est situé sur le plateau d'oscillation commun aux deux lanceurs.

Les moyens de réglage de l'angle d'écartement entre l'axe de lancement d'un lanceur et l'autre axe de lancement de l'autre lanceur symétrique sont des trous de préréglage prévus à cet effet sur le plateau d'oscillation commun aux deux lanceurs. Chaque série de trous est disposée du côté opposé à l'axe de pivotement du lanceur.

Le plateau oscillant commun aux deux lanceurs est à deux niveaux, un niveau pour un lanceur, un autre niveau pour l'autre lanceur symétrique et ce, de manière à ce que les rampes de lancement et les bras de lancement de l'un puissent se superposer par rapport à ceux de l'autre lanceur.

Le plateau oscillant est actionné en oscillation sur son axe par un motoréducteur. Ledit motoréducteur d'oscillation est raccordé par un axe de raccordement, bielle et plateau oscillant.

Les dessins ci-joints sont donnés à titre d'exemples indicatifs et non limitatifs. Ils représentent un mode de réalisation préféré selon l'invention. Ils permettront de comprendre aisément l'invention.

La figure 1 est une vue schématique de l'appareil vu en éclaté de manière à mettre en évidence l'agencement des deux lanceurs, dont l'un est symétrique par rapport à l'autre ainsi que leurs organes de liaison.

La figure 2 est une vue en plan de l'appareil mettant en évidence les deux lanceurs, les principaux organes et les moyens de réglage et d'actionnement desdits réglages ; dans ce mode de réalisation, la trajectoire du doublé est simple. Les axes longitudinaux des rampes de lancement des lanceurs sont dans un même axe.

La figure 3 est une vue en plan de l'appareil mettant en évidence les deux lanceurs, les principaux organes et les moyens de réglage et d'actionnement desdits réglages ; dans ce mode de réalisation, les trajectoires des cibles du doublé sont différentes.

Les axes longitudinaux des rampes de lancement qui se superposent ne sont pas dans le même axe et forment entre eux un angle d'écartement des trajectoires dans le plan horizontal.

L'appareil pour le lancement en doublé, tel que représenté à la figure 1 est du type utilisant deux barillets 1 et 2 d'alimentation en cibles 3. Un ou plusieurs moteurs, non représenté sur la figure 1 assure la rotation des barillets 1, 2 et des mouvements de bras d'éjection 4 et 5.

L'appareil est caractérisé par le fait qu'il est composé en fait de deux lanceurs 6,7 ayant les mêmes caractéristiques techniques disposés côte-à-côte. L'un étant le symétrique de l'autre, par rapport à un plan de symétrie verticale qui les séparerait.

Les deux lanceurs 6 et 7 ont leur rampe de lancement 8 et 9 disposées chacune à un niveau différent. Ces deux lanceurs 6 et 7 sont montés solidaires sur un plateau oscillant 10. Ce plateau oscillant 10 est monté sur un axe d'oscillation 11 d'un plateau embase 12 qui forme le socle fixe dudit appareil. Ce plateau embase 12 est fixé par des moyens de fixation, aux moyens des trous 13, sur le génie civil.

Le plateau oscillant 10 est pourvu de moyens de réglage 14 et 15 qui permettent de régler 1' angle d'écartement entre l'axe de lancement d'un lanceur 6 par rapport à l'axe de lancement de l'autre lanceur 7 qui lui est symétrique et ce, de manière à définir l'angle d'écartement entre les deux trajectoires des cibles.

L'axe de lancement d'un lanceur correspond à l'axe longitudinal de la rampe de lancement 8 ou 9 de chaque lanceur 6,7.

Chaque lanceur 6,7 a son axe de rotation de son bras de lancement 4 ou 5 qui est coaxial avec l'axe de pivotement 16 ou 17 dudit lanceur 6 ou 7. L'axe de pivotement 16 ou 17 de chaque lanceur 6 ou 7 est situé sur le plateau d'oscillation 10. Cet axe de pivotement passe par un trou disposé au niveau de la partie avant de la semelle 18,19 des deux lanceurs 6 et 7. Cette semelle 18 et 19 est fixée, par son orifice par un moyen de fixation situé dans l'orifice correspondant 29,20 situé sur la partie avant du plateau d'oscillation 10.

Les moyens de réglage 14 et 15 de l'angle d'écartement entre l'axe de lancement d'un lanceur 6 et l'autre axe de lancement de l'autre lanceur 7 symétrique sont des trous de préréglage 14 et 15 prévus à cet effet sur le plateau d'oscillation 10, commun aux deux lanceurs 6 et 7. Chaque série de trous 14 et 15 est disposée du côté opposé à l'axe de pivotement 16 ou 17 du lanceur 6 ou 7.

Comme représenté sur la figure 1, le plateau oscillant 10, commun aux deux lanceurs 6 et 7 est à deux niveaux. Un niveau pour un lanceur 6 et un autre niveau pour l'autre lanceur 7 et ce, de manière à ce que les rampes de lancement 8,9 et les bras de lancement 4 et 5 puissent se superposer par rapport à ceux de l'autre lanceur 6 ou 7. Les deux niveaux sont représentés par les flèches 21 qui mettent en évidence un décalage de niveau sur le plateau oscillant 10.

Le plateau oscillant 10 est actionné en oscillation sur son axe 11 par un motoréducteur 22.

Ce motoréducteur 22 est raccordé, par un axe de raccordement 23 disposé à l'extrémité d'une biellette 24, biellette permettant l'oscillation dudit plateau 10. Cette biellette 24 est pourvue d'un système connu permettant le réglage d'oscillation.

Les figures 1 et 2 permettent de visualiser quelques autres organes de réglage ou de blocage de la position respective des deux lanceurs 6 et 7.

Des leviers réglables 25 et 26 permettent le réglage fin de la position des lanceurs 6 et 7 sur le plateau oscillant 10.

Un bouton de serrage 27 ou 28 permet d'immobiliser les lanceurs 6 et 7 après avoir réglé les trajectoires.

La figure 2 permet ainsi de bien visualiser les deux lanceurs 6 et 7 qui ont été orientés par leur axe de pivotement 16,17 de manière à ce que leur rampe de lancement 8 et 9 soit dans un seul axe de lancement. Il n'y a ainsi qu'une seule trajectoire, trajectoire simple pour les deux cibles. L'angle d'écartement est nul. Les deux lanceurs 6,7 sont dans le même alignement.

Au contraire, dans la figure 3, les deux lanceurs 6 et 7 ont été pivotés par rapport à leur axe de pivotement 16 et 17 sur le plateau oscillant 10, de manière à ce que l'axe longitudinal de leur rampe de lancement 8 et 9 forme un angle, angle d'écartement qui permet d'obtenir deux trajectoires différentes. L'angle d'écartement α est par exemple de 45°.

### REFERENCES

1. 2. Barillet d'alimentation
3. Cibles
4. 5. Bras d'éjection
6. 7. Lanceurs
8. 9. Rampe de lancement
10. Plateau oscillant
11. Axe d'oscillation
12. Plateau embase
13. Trous
14. 15. Moyens de réglage qui sont des trous de préréglage
16.17. Axe de pivotement
18.19. Semelle
29.20. Orifice
21. Flèches
22. Motoréducteur
23. Axe de raccordement
24. Biellette
25. 26. Leviers réglables
27. 28. Bouton de serrage

## Revendications

1. Appareil pour le lancement en doublé de cibles dites pigeons d'argile du type utilisant deux barillets rotatifs d'alimentation en cibles, un ou plusieurs moteurs assurant la rotation des barillets et les mouvements des bras d'éjection caractérisé par le fait
qu'il est composé de deux lanceurs (6,7) ayant les mêmes caractéristiques techniques, disposés côte à côte, l'un étant le symétrique de l'autre par rapport à un plan de symétrie vertical qui les sépare, les deux lanceurs (6,7) ont leur rampe de lancement (8 et 9) et leur bras de lancement (4,5), chacun à un niveau différent, ils sont montés solidaires d'un plateau oscillant (10), ledit plateau oscillant (10) est monté sur un axe d'oscillation (11) d'un plateau d'embase (12) qui forme le socle fixe dudit appareil.

2. Appareil selon la revendication 1, caractérisé par le fait
que le plateau oscillant (10) est pourvu de moyens de réglage (14 et 15) qui permettent de régler l'angle d'écartement entre l'axe de lancement d'un lanceur (6) par rapport à l'axe de lancement de l'autre lanceur (7) de manière à définir l'angle d'écartement α entre les deux trajectoires des cibles de chaque lanceur.

3. Appareil selon la revendication 1, caractérisé par le fait
que chaque lanceur (6,7) a l'axe de rotation du bras de lancement (4 ou 5) qui est coaxial avec l'axe de pivotement (16 ou 17) dudit lanceur (6 ou 7). L'axe de pivotement (16 ou 17) de chaque lanceur (6 ou 7) est situé sur le plateau d'oscillation (10) commun aux deux lanceurs.

4. Appareil selon la revendication 2 caractérisé par le fait
que les moyens de réglage (14 et 15) de l'angle d'écartement entre l'axe de lancement d'un lanceur (6) et l'autre axe de lancement de l'autre lanceur (7) symétrique sont des trous de préréglage (14 et 15) prévus à cet effet sur le plateau d'oscillation (10) commun aux deux lanceurs (6 et 7) ; chaque série de trous (14 et 15) est disposée du côté opposé à l'axe de pivotement (16 ou 17) du lanceur (6 ou 7).

5. Appareil selon la revendication 1 caractérisé par le fait
que le plateau oscillant (10) commun aux deux lanceurs (6 et 7) est à deux niveaux, un niveau pour un lanceur (6), un autre niveau pour l'autre lanceur (7) symétrique et ce, de manière à ce que les rampes de lancement (8,9) et les bras de lancement (4 et 5) de l'un puissent se superposer par rapport à ceux de l'autre lanceur (6 ou 7).

6. Appareil selon la revendication 1 caractérisé par le fait
que le plateau oscillant (10) est actionné en oscillation sur son axe (11) par un motoréducteur (22); ledit motoréducteur (22) d'oscillation est raccordé par un axe de raccordement (23), bielle et plateau oscillant.

7. Appareil selon la revendication 6 caractérisé par le fait
que le motoréducteur (22) est raccordé, par un axe de raccordement (23) disposé à l'extrémité d'une biellette (24); cette biellette permet l'oscillation dudit plateau (10) ; cette biellette (24) est pourvue d'un système connu permettant le réglage d'oscillation.

8. Appareil selon la revendication 7 caractérisé par le fait
que des leviers réglables (25 et 26) permettent le réglage fin de la position des lanceurs (6 et 7) sur le plateau oscillant (10) ; un bouton de serrage (27 ou 28) permet d'immobiliser les lanceurs (6 et 7) après avoir réglé les trajectoires.

## Claims

1. Device for double launching of clay-pigeon type targets, using two rotary target-feeding cylinders and one or several motors driving the cylinders and the rotary movement of the ejection arms, characterised in that:
it consists of two launchers (6, 7) having same technical features, arranged side-by-side, one being symmetrical with the other relative to a vertical symmetrical plane which separates them, both launchers (6, 7) having their launching ramp (8 and 9) and their launching arm (4, 5), each at a different level, fitted to form an integral part of a pivoting platform (10); the said pivoting platform (10) is fitted on a swivel pin (11) of a base plate (12) which forms the base of the said device.

2. Device according to claim 1, characterised by the pivoting platform (10) being fitted with adjusting devices (14 and 15) which enable the spacing angle between the launching axis of a launcher (6) relative to the launching axis of another launcher (7) to be widened so as to define the angle a between the two trajectories of the targets from each one of the launchers.

3. Device according to claim 1, characterised by each launcher (6, 7) having the axis of rotation of the launching arm (4 or 5) coaxial with the pivot pin (16 or 17) of the said launcher (6 or 7). The pivot pin (16 or 17) of each launcher (6 or 7) is situated on the pivoting platform (10) which is common to both launchers.

4. Device according to claim 2, characterised in that the means for adjustment (14 and 15) of the angle between the launch axis of one launcher (6) and the other axis of the other symmetrical launcher (7) are pre-adjusted holes (14 and 15) provided for this purpose on the pivoting platform (10) common to both launchers (6 and 7); each series of holes (14 and 15) being arranged on the side opposite the pivot pin (16 or 17) of the launcher (6 or 7).

5. Device according to claim 1, characterised in that the pivoting platform (2) common to the two launchers (6 and 7) has two levels, one level for a launcher (6), another level for another symmetrical launcher (7), and this so that the launching ramps (8, 9) and the launching arms (4 and 5) of one launcher can be superposed relative to those of the other launcher (6 or 7).

6. Device according to claim 1, characterised in that the pivoting platform (10) is activated to pivot on its pin (11) by a geared motor (22); the said pivot geared motor being coupled by a coupling pin (23), rod and pivoting platform.

7. Device according to claim 6, characterised in that the geared motor (22) is connected by a coupling pin (23) arranged at the end of a link rod (24), this rod allowing oscillation of the said platform (10); this link rod (24) being fitted with a known system to allow adjustment of pivoting.

8. Device according to claim 7, characterised in that the adjustable levers (25 and 26) allow fine adjustment of the position of the launchers (6 and 7) on the pivoting platform (10); a locking knob (27 or 28) allowing the launchers (6 and 7) to be fixed after having adjusted the trajectories.

## Patentansprüche

1. Gerät zum doppelten Werfen von als Tontauben bezeichneten Zielen, ausgestattet mit zwei Drehtrommeln für die Zufuhr der Ziele, einem oder mehreren Motoren zum Drehen der Trommeln und zur Bewegung der Wurfarme, dadurch gekennzeichnet, daß
es aus zwei Werfern (6, 7) mit den gleichen technischen Eigenschaften besteht, die nebeneinander, der eine symmetrisch mit dem anderen in Bezug auf eine senkrechte sie trennende Symmetrieebene, angeordnet sind, die beiden Werfer (6, 7) ihre Abwurframpe (8 und 9) und ihre Wurfarme (4, 5) jeweils auf unterschiedlicher Höhe besitzen, sie kraftschlüssig auf einer Schwenkplatte (10) befestigt sind, die besagte Schwenkplatte (10) auf eine Schwenkachse (11) einer Bodenplatte (12), welche den festen Sockel des besagten Gerätes bildet, montiert ist.

2. Gerät gemäß Anspruch 1, dadurch gekennzeichnet, daß
die Schwenkplatte (10) mit Einstellmitteln (14 und 15) versehen ist, welche die Einstellung des Abwurfwinkels zwischen der Wurfachse des einen Werfers (6) in Bezug auf die Wurfachse des anderen Werfers (7) ermöglichen, um den Abwurfwinkel a zwischen den beiden Flugbahnen der Ziele jedes Werfers zu bestimmen.

3. Gerät gemäß Anspruch 1, dadurch gekennzeichnet, daß
jeder Werfer (6, 7) die Drehachse des Wurfarms (4 oder 5) hat, welche koaxial mit der Schwenkachse (16 oder 17) des besagten Werfers (6 oder 7) ist. Die Schwenkachse (16 oder 17) jedes Werfers (6 oder 7) befindet sich auf der für beide Werfer gemeinsamen Schwenkplatte (10).

4. Gerät gemäß Anspruch 2, dadurch gekennzeichnet, daß
die Mittel (14 und 15) zum Einstellen des Abwurfwinkels zwischen der Wurfachse des einen Werfers (6) und der Wurfachse des anderen, symmetrischen Werfers (7) als Löcher zur Voreinstellung (14 und 15) ausgebildet sind, die hierzu in der für beide Werfer (6 und 7) gemeinsamen Schwenkplatte (10) vorgesehen sind; wobei jede Lochreihe (14 und 15) auf der der Schwenkachse (16 oder 17) des Werfers (6 oder 7) entgegengesetzten Seite angeordnet ist.

5. Gerät gemäß Anspruch 1, dadurch gekennzeichnet, daß
die für beide Werfer (6 und 7) gemeinsame Schwenkplatte (10) zweistufig ist, eine Stufe für den einen Werfer (6), eine andere Stufe für den anderen, symmetrisch angeordneten Werfer (7), und dies auf solche Weise, daß die Abwurframpen (8, 9) und die Wurfarme (4 und 5) des einen Werfers sich in Bezug auf die des anderen Werfers (6 oder 7) überlagern können.

6. Gerät gemäß Anspruch 1, dadurch gekennzeichnet, daß
die Schwenkplatte (10) im Schwenken um ihre Achse (11) durch einen Getriebemotor (22) bewegt wird; wobei der besagte Schwenk-Getriebemotor (22) durch eine Kupplungsachse (23), Stange mit der Schwenkplatte verbunden ist.

7. Gerät gemäß Anspruch 6, dadurch gekennzeichnet, daß
der Getriebemotor (22) mittels einer am Ende eines Schwingarms (24) angeordneten Kupplungsachse (23) verbunden ist; dieser Schwingarm das Schwenken der besagten Platte (10) ermöglicht; wobei dieser Schwingarm (24) mit einem bekannten System versehen ist, welches die Einstellung der Schwenkung erlaubt.

8. Gerät gemäß Anspruch 1, dadurch gekennzeichnet, daß
die einstellbaren Hebel (25 und 26) die Feineinstellung der Position der Werfer (6 und 7) auf der Schwenkplatte (10) ermöglichen; und ein Spannknopf (27 oder 28) die Verriegelung der Werfer (6 und 7) nach Einstellung der Flugbahnen erlaubt.
